# EUROPÄISCHE PATENTSCHRIFT

(11) **EP 3 439 806 B1**
(45) Veröffentlichungstag und Bekanntmachung des Hinweises auf die Patenterteilung: **20.11.2019**
(21) Anmeldenummer: 17715729.4
(22) Anmeldetag: 05.04.2017
(51) Int. Cl.: B21D 7/022, B21D 11/12

(54) **BIEGEMASCHINE**
BENDING MACHINE
MACHINE À CINTRER

(30) Priorität: 08.04.2016 AT 502942016
(43) Veröffentlichungstag der Anmeldung: 13.02.2019
(73) Patentinhaber: Progress Holding A.G., 39042 Brixen (IT)
(72) Erfinder: STUFLESSER, Alexander, 39040 Lajen (IT); STOFNER, Helmut, Sarntal 39058 (IT)
(74) Vertreter: Torggler & Hofinger Patentanwälte
(86) Internationale Anmeldenummer: PCT/EP2017/058102
(87) Internationale Veröffentlichungsnummer: WO 2017/174654

(56) Entgegenhaltungen:
- EP-A1- 0 386 456
- EP-A1- 2 543 452
- US-A1- 2010 147 048

## Beschreibung

Die Erfindung betrifft eine Biegemaschine für draht-, stab- oder bandförmiges Material, insbesondere zum Herstellen von Bügeln für den Stahlbetonbau, nach dem Oberbegriff des Anspruchs 1.

Biegemaschinen sind aus dem Stand der Technik bekannt, wobei das Messer der Schneidevorrichtung an einem verstellbaren Schieber angeordnet ist, welcher sich relativ zu einem feststehenden Gegenmesser bewegt, wobei das Gegenmesser an der Zuführvorrichtung ausgebildet ist. Problematisch dabei ist, dass das von der Schneidevorrichtung abgetrennte Materialstück, insbesondere wenn es sich um Materialien mit großen Dicken handelt und wenn der Schneidevorgang bei einer hohen Relativgeschwindigkeit des Messers gegenüber dem Gegenmesser durchgeführt wird, unkontrolliert von dem Biegekopf weggeschleudert wird.

Das abgeschnittene Materialstück muss dabei zumeist manuell aufgenommen werden, was aufgrund der unkontrollierten Bewegung gefährlich ist. Wünschenswert wäre es aber im Sinne des allgemeinen Automatisierungstrends, dass die abgeschnittenen Materialstücke beispielsweise mit einem Roboter entnommen werden können. Weiterhin wäre es wünschenswert, Stützplatten, Leitbleche oder Führungen in der Nähe des Biegekopfes verbauen zu können, um die Präzision des Biegevorgangs zu erhöhen. Auch dies ist aufgrund der unkontrollierten Bewegung des abgeschnittenen Materialstücks nicht ohne weiteres möglich.

Einen ersten Ansatz zur Lösung dieses Problems offenbart die EP 0 386 456 A1 in Form einer Biegemaschine mit einer Zuführvorrichtung, welche ein erstes, einem Biegekopf zugewandtes Ende und ein zweites, gegenüberliegendes Ende aufweist, wobei am ersten Ende ein Messer einer Schneidevorrichtung angeordnet ist und am zweiten Ende die Zuführvorrichtung schwenkbar um einen Drehpunkt am Trägergestell gelagert ist, so dass durch eine Schwenkbewegung der Zuführvorrichtung um den Drehpunkt eine Relativbewegung zwischen dem Messer und einem Gegenmesser der Schneidevorrichtung zur Durchführung eines Schnitts hervorrufbar ist. Dabei ist das Gegenmesser der Schneidevorrichtung in einem ersten Abstand zu einem Biegekopf angeordnet und unbeweglich mit einem Trägergestell verbunden, und das Messer der Schneidevorrichtung an der relativ zum Trägergestell beweglichen Zuführvorrichtung angeordnet, wobei die bewegliche Zuführvorrichtung einen zweiten Abstand zum Biegekopf aufweist, welcher größer als der erste Abstand des Gegenmessers zum Biegekopf ist. Derjenige Teil der Schneidevorrichtung, welcher näher zum Biegekopf angeordnet ist, verbleibt also in Ruhe. Hierdurch lässt sich die unkontrollierte Bewegung des von der Schneidevorrichtung abgetrennten Materialstücks während des Schneidevorgangs und unmittelbar danach z.T. unterdrücken. Allerdings ist die Schwenkbewegung der Zuführvorrichtung der in der EP 0 386 456 A1 offenbarten Konstruktion unkontrolliert und mit Stabilitätsproblemen behaftet.

Die objektive technische Aufgabe der vorliegenden Erfindung besteht also darin, eine Biegemaschine anzugeben, bei welcher die beschriebenen Nachteile des Stands der Technik vermieden werden und bei welcher die von der Schneidevorrichtung abgetrennten Materialstücke, wenn überhaupt, nur eine geringfügige Bewegung beim Schneidevorgang vollziehen, wodurch es in weiterer Folge möglich ist, die abgetrennten Materialstücke vollautomatisiert entnehmen zu können und Führungsvorrichtungen für das zu biegende Material vorzusehen, um die Präzision beim Biegevorgang zu erhöhen.

Diese Aufgabe wird gelöst durch die Merkmale des unabhängigen Anspruchs 1.

Es ist vorgesehen, dass es sich bei der beweglichen Vorrichtung, an welchem das wenigstens eine Messer der Schneidevorrichtung angeordnet ist, um die wenigstens eine Zuführvorrichtung handelt.

Konkret ist es vorgesehen, dass die wenigstens eine Zuführvorrichtung ein erstes, dem wenigstens einen Biegekopf zugewandtes Ende und ein zweites, gegenüberliegendes Ende aufweist, wobei am ersten Ende das wenigstens eine Messer der Schneidevorrichtung angeordnet ist und am zweiten Ende die wenigstens eine Zuführvorrichtung schwenkbar um einen Drehpunkt am Trägergestell gelagert ist, so dass durch eine Schwenkbewegung der wenigstens einen Zuführvorrichtung um den Drehpunkt eine Relativbewegung zwischen dem wenigstens einen Messer und dem wenigstens einen Gegenmesser der Schneidevorrichtung zur Durchführung eines Schnitts hervorrufbar ist.

Die zur Durchführung des Schnitts erforderliche Relativbewegung zwischen dem wenigstens einen Messer und dem wenigstens einen Gegenmesser der Schneidevorrichtung kann somit durch eine Schwenkbewegung der wenigstens einen Zuführvorrichtung hervorgerufen werden.

Eine ergänzende Maßnahme der Erfindung besteht darin, dass ein Hebelarm vorgesehen ist, welcher an einem Ende mit dem ersten Ende der wenigstens einen Zuführvorrichtung verbunden ist und an einem gegenüberliegenden Ende schwenkbar um einen Drehpunkt am Trägergestell der Biegemaschine gelagert ist. Es ist es dabei vorgesehen, dass der Hebelarm und die wenigstens eine Zuführvorrichtung einen Winkel von im Wesentlichen 90° einschließen. Der Hebelarm kann eine Länge von 500 mm bis 2000 mm aufweisen, vorzugsweise eine Länge von 700 mm bis 1500 mm. Dadurch lässt sich die Schwenkbewegung der wenigstens einen Zuführvorrichtung sehr stabil und kontrolliert durchführen.

Eine bevorzugte Ausführungsform besteht darin, dass ein Schwenkantrieb vorgesehen ist, der über eine Hebelmechanik mit dem ersten Ende der wenigstens einen Zuführvorrichtung verbunden ist, vorzugweise wobei die Hebelmechanik als Schubhebelmechanik ausgebildet ist und/oder über eine Exzenterwelle mit dem Schwenkantrieb in Verbindung steht.

Wie bereits ausgeführt, schafft die Erfindung die Voraussetzung dafür, im Bereich des wenigstens einen Gegenmessers der Schneidevorrichtung wenigstens eine, vorzugsweise austauschbare, Führungsvorrichtung für das zu biegende Material anzuordnen, was gemäß einer bevorzugten Ausführungsform auch vorgesehen ist. Hierdurch lässt sich die Präzision beim Biegevorgang erhöhen.

Eine besonders vorteilhafte Weiterbildung der Erfindung besteht darin, dass im Bereich des wenigstens einen Gegenmessers der Schneidevorrichtung wenigstens eine Haltevorrichtung zum Halten eines von der Schneidevorrichtung abgetrennten Materialstücks angeordnet ist. In diesem Fall vollzieht das von der Schneidevorrichtung abgetrennte Materialstück also nicht nur keine unkontrollierte Bewegung, sondern wird auch festgehalten, sodass es beim und nach dem Schneidevorgang in seiner Position verbleibt. Denkbar ist es, dass das Materialstück dann erst durch ein Ausschieben mit dem nachfolgenden Materialstrang ausgeworfen wird. Hierdurch erleichtert sich die Abnahme der gebogenen Materialstücke mittels Bügelsammelsystemen oder Robotern.

Um das Schnittspiel in vorteilhafter Weise einstellen zu können, kann es vorgesehen sein, dass am zweiten Ende der wenigstens einen Zuführvorrichtung eine Einstellvorrichtung zum Einstellen des Abstands der wenigstens einen Zuführvorrichtung von dem wenigstens einen Gegenmesser der Schneidevorrichtung vorgesehen ist, vorzugsweise wobei die Einstellvorrichtung eine Gewindestange, eine Mutter und eine Kontermutter umfasst.

Das in der wenigstens einen Zuführvorrichtung befindliche Material wird zwar bei der Schwenkbewegung der wenigstens einen Zuführvorrichtung etwas gebogen. Diese Biegung ist allerdings vernachlässigbar und zwar umso mehr je größer der Abstand zwischen dem ersten Ende und dem zweiten Ende der wenigstens einen Zuführvorrichtung ist, wobei sich ein zu großer Abstand wiederum negativ auf die Baugröße der Biegemaschine und den Vorschub des Materials auswirkt. Ein günstiger Kompromiss besteht darin, dass das erste Ende und das zweite Ende der wenigstens einen Zuführvorrichtung einen Abstand von 500 mm bis 2000 mm aufweist, vorzugsweise einen Abstand von 700 mm bis 1500 mm.

Und schließlich kann es gemäß bevorzugten Ausführungsformen vorgesehen sein, dass die Biegemaschine wenigstens eine Richtvorrichtung, vorzugsweise Rollenrichtvorrichtung, aufweist, und das von der wenigstens einen Richtvorrichtung gerichtete Material mit der wenigstens eine Zuführvorrichtung dem wenigstens einen Biegekopf zuführbar ist, vorzugsweise wobei das zweite Ende der wenigstens einen Zuführvorrichtung der wenigstens einen Richtvorrichtung zugewandt ist, und/oder die Biegemaschine zwei hintereinander angeordnete Richtvorrichtungen aufweist, welche um einen Winkel von im Wesentlichen 90° verdreht zueinander angeordnet sind.

Weitere Einzelheiten und Vorteile der vorliegenden Erfindung werden anhand der Figurenbeschreibung unter Bezugnahme auf die Zeichnungen im Folgenden näher erläutert. Darin zeigen
- Fig. 1a: eine bevorzugte Ausführungsform einer Biegemaschine in einer schematischen Ansicht,
- Fig. 1b: eine Seitenansicht der Biegemaschine aus Figur 1a,
- Fig. 2: eine schematische Darstellung eines bevorzugten Ausführungsbeispiels der Zuführvorrichtung in Kombination mit der Schneidevorrichtung,
- Fig. 3: eine Seitenansicht dieses Ausführungsbeispiels, bei welcher man auf die Zuführvorrichtung schaut und in welcher auch ein Schwenkantrieb samt Hebelmechanik zur automatisierten Ausführung der Schwenkbewegung sichtbar ist,
- Fig. 4: eine weitere Seitenansicht, bei welcher man auf den rechtwinkelig zur Zuführeinrichtung angeordneten Hebelarm schaut,
- Fig. 5: einen Ausschnitt der Zuführvorrichtung aus Figur 3 in zwei Schwenkstellungen, und
- Fig. 6: ein weiteres bevorzugtes Ausführungsbeispiel, bei welchem im Bereich des wenigstens einen Gegenmessers der Schneidevorrichtung eine speziell ausgebildete Führungsvorrichtung für das zu biegende Material angeordnet ist.

Die in den Figuren 1a und 1b dargestellte Biegemaschine 1 umfasst ein Biegeblech 11, welches an einem Grundgestell 12 angeordnet ist. Das Biegeblech 11 und das Grundgestell 12 stellen zusammen ein Trägergestell für die Komponenten der Biegemaschine 1 dar. An dem Trägergestell 11, 12 sind in Vorschubrichtung 36 des zu verarbeitenden draht-, stab- oder bandförmigen Materials 2 betrachtet, zwei Rollenrichtvorrichtungen 33 und 34 angeordnet, wobei diese Rollenrichtvorrichtungen 33 und 34 um einen Winkel 35 von im Wesentlichen 90° relativ zueinander verdreht angeordnet sind.

Das von den Rollenrichtvorrichtungen 33 und 34 gerichtete Material 2 wird in weiterer Folge über eine Zuführvorrichtung 4 einem Biegekopf 3 zugeführt.

Zwischen dem Biegekopf 3 und der Zuführvorrichtung 4 ist eine Schneidevorrichtung 5 angeordnet, gebildet aus wenigstens einem Messer und wenigstens einem Gegenmesser, wobei das wenigstens eine Messer und das wenigstens eine Gegenmesser relativ zueinander bewegbar sind. Mithilfe dieser Schneidevorrichtung 5 kann ein in einer bestimmten Weise gebogenes draht-, stab- oder bandförmiges Material mit einer bestimmten Länge von dem gerichteten Materialstrang abgetrennt werden.

Die Biegemaschine 1 dient konkret dazu, Bügel für den Stahlbetonbau aus einem drahtförmigen Material 2 aus Stahl herzustellen.

Die Figuren 2 bis 5 zeigen den Aufbau der Zuführvorrichtung 4 und der Schneidevorrichtung 5:
Die Zuführvorrichtung 4 weist ein erstes Ende 8 auf, welches dem Biegekopf 3 zugewandt ist. Die Zuführvorrichtung 4 weist weiterhin ein zweites, gegenüberliegendes Ende 9 auf, welches der Richtvorrichtung 34 zugewandt ist. Das von den Richtvorrichtungen 33 und 34 gerichtete drahtförmige Material 2 tritt am zweiten Ende 9 in die Zuführvorrichtung 4 ein und verlässt es am ersten Ende 8. Die Vorschubrichtung des Materials 2 ist mit dem Bezugszeichen 36 versehen. Das erste Ende 8 und das zweite Ende 9 der Zuführvorrichtung 4 weist einen Abstand 32 von 500 mm bis 2000 mm, vorzugsweise von 700 mm bis 1500 mm auf. Am zweiten Ende 9 ist die Zuführvorrichtung 4 schwenkbar um einen Drehpunkt 10 am Trägergestell 11, 12 gelagert. Hierzu ist ein Kugelgelenk vorgesehen.

Die beiden anderen senkrecht zur Vorschubrichtung 36 ausgerichteten Raumrichtungen sind mit den Bezugszeichen 37 und 38 versehen.

Am ersten Ende 8 ist das Messer 6 der Schneidevorrichtung angeordnet. Zwischen dem ersten Ende 8 der Zuführvorrichtung 4 und dem Biegekopf 3 ist ein Gegenmesserhalter 41 angeordnet, der fest mit dem Trägergestell 11, 12 verbunden ist. Mit dem Gegenmesserhalter 41 ist eine in Gebrauchslage der Biegemaschine 1 oberhalb der Drahtlinie angeordnete Aufnahme 26 für das Gegenmesser 7 und eine unterhalb der Drahtlinie angeordnete austauschbare Führungsvorrichtung 24 fest verbunden.

Durch eine Schwenkbewegung der Zuführvorrichtung 4 um den Drehpunkt 10 wird eine Relativbewegung zwischen dem am ersten Ende 8 der Zuführvorrichtung 4 angeordneten Messer 6 und dem fest mit dem Trägergestell 11, 12 verbundenen Gegenmesser 7 hervorgerufen. Dabei wird ein zwischen dem Messer 6 und dem Gegenmesser 7 angeordneter Materialstrang 2 abgeschert.

Weiterhin ist ein Hebelarm 13 vorgesehen, welcher an einem Ende 14 mit dem ersten Ende 8 der Zuführvorrichtung 4 verbunden ist und an einem gegenüberliegenden Ende 15 schwenkbar um einen Drehpunkt 16 am Trägergestell 11, 12 der Biegemaschine 1 gelagert ist. Hierzu ist ebenfalls ein Kugelgelenk vorgesehen.

Der Hebelarm 13 und die Zuführvorrichtung 4 schließen einen Winkel 17 von im Wesentlichen 90° ein, und erstreckt sich somit in die Raumrichtung 37. Der Hebelarm 13 weist eine Länge 18 von 500 mm bis 2000 mm, vorzugsweise eine Länge 18 von 700 mm bis 1500 mm auf.

Durch die schwenkbare Lagerung der Kombination aus der Zuführvorrichtung 4 und dem Hebelarm 13 um die Drehpunkte 10 und 16 ergibt sich eine effektive Drehachse 46, welche durch die Drehpunkte 10 und 16 verläuft.

Es ist ein Schwenkantrieb 19 vorgesehen, der über eine Hebelmechanik 21, 22, 23 mit dem ersten Ende 8 der Zuführvorrichtung 4 verbunden ist, wobei die Hebelmechanik 21, 22, 23 als Schubhebelmechanik ausgebildet ist und über eine Exzenterwelle 20 mit dem Schwenkantrieb 19 in Verbindung steht. Die Hebelmechanik 21, 22, 23 stützt sich dabei über einen Hebel 22 an dem Trägergestell 11, 12 der Biegemaschine 1 ab.

In Figur 3 ist gestrichelt schematisch der Biegekopf 3 samt seinen Abständen 44 und 45 zu dem Gegenmesser bzw. zu dem Messer der Schneidevorrichtung eingezeichnet. Der erste Abstand 44 des feststehenden Gegenmessers 7 zum Biegekopf 3 ist dabei kleiner als der zweite Abstand 45 des beweglichen Messers 6 zum Biegekopf 3. Der dem Biegekopf 3 - in dieser Ausführungsform unmittelbar - zugewandte Teil der Schneidevorrichtung verbleicht also bei einem Schneidevorgang in Ruhe.

Zur Durchführung eines Schnitts wird das erste Ende 8 der Zuführvorrichtung 4 über den Schwenkantrieb 19 und die Hebelmechanik 21,22, 23 in Gebrauchslage der Biegemaschine 1 - auf die Ebene, aufgespannt durch die Vektoren 36 und 38, projiziert - von unten nach oben geschwenkt. Figur 5 zeigt die Stellung der Zuführvorrichtung 4 vor dem Schnitt in durchgezogenen Linien und die Stellung der Zuführvorrichtung 4 nach dem Schnitt in gestrichelten Linien.

Die Zuführvorrichtung 4 weist einen zentralen Führungskanal 39 auf, welcher am zweiten Ende 9 der Zuführvorrichtung 4 aufgeweitet ist, um das Einführen des von den Richtvorrichtungen 33 und 34 gerichteten Materialstrangs 2 in die Zuführvorrichtung 4 zu erleichtern. Am ersten Ende 8 der Zuführvorrichtung 4 wird der Materialstrang 2 durch ein Loch 40 mit einer Fase durch das Messer 6 geführt.

Zum Einstellen des Abstands 31 der Zuführvorrichtung 4 von dem Gegenmesser 7 der Schneidevorrichtung ist eine Einstellvorrichtung 27, 28, 29, 30 vorgesehen, welche eine Gewindestange 27 umfasst, die sich an einer fest mit dem Trägergestell 11, 12 verbundenen Platte 29 abstützt und in einer bestimmten Stellung mithilfe einer Mutter 28 und einer Kontermutter 30 fixierbar ist.

Der Gegenmesserhalter 26 und die Führungsvorrichtung 24 (vergleiche Figur 5) stellen eine Haltevorrichtung zum Halten eines von der Schneidevorrichtung abgetrennten Materialstücks dar.

Figur 6 zeigt eine alternative Ausführungsform, bei welcher die Führungsvorrichtung 24 durch eine nasenförmige Führungsvorrichtung 25 ausgetauscht wurde. Diese ragt in den Bereich des Biegekopfs 3 hinein und sorgt dafür, dass der Materialstrang 2 präziser dem Biegekopf 3 zugeführt wird, genauer gesagt dem Biegedorn 42 und dem demgegenüber auf einer Kreisbahn bewegbaren Biegebolzen 43.

## Patentansprüche

1. Biegemaschine (1) für draht-, stab- oder bandförmiges Material (2), insbesondere zum Herstellen von Bügeln für den Stahlbetonbau, mit einem Trägergestell (11, 12), wenigstens einem Biegekopf (3), wenigstens einer Zuführvorrichtung (4), mit welcher das zu biegende Material (2) dem wenigstens einen Biegekopf (3) zuführbar ist, und einer zwischen dem wenigstens einen Biegekopf (3) und der wenigstens einen Zuführvorrichtung (4) angeordneten Schneidevorrichtung (5), gebildet aus wenigstens einem Messer (6) und wenigstens einem Gegenmesser (7), wobei das wenigstens eine Messer (6) und das wenigstens eine Gegenmesser (7) relativ zueinander bewegbar sind, wobei das wenigstens eine Gegenmesser (7) der Schneidevorrichtung (5) in einem ersten Abstand (44) zum Biegekopf (3) angeordnet ist und unbeweglich mit dem Trägergestell (11, 12) verbunden ist, und das wenigstens eine Messer (6) der Schneidevorrichtung (5) an einer relativ zum Trägergestell (11, 12) beweglichen Vorrichtung (4) angeordnet ist, wobei die bewegliche Vorrichtung (4) einen zweiten Abstand (45) zum Biegekopf (3) aufweist, welcher größer als der erste Abstand (44) des wenigstens einen Gegenmessers (7) zum Biegekopf (3) ist, wobei es sich bei der beweglichen Vorrichtung (4), an welchem das wenigstens eine Messer (6) der Schneidevorrichtung (5) angeordnet ist, um die wenigstens eine Zuführvorrichtung (4) handelt, wobei die wenigstens eine Zuführvorrichtung (4) ein erstes, dem wenigstens einen Biegekopf (3) zugewandtes Ende (8) und ein zweites, gegenüberliegendes Ende (9) aufweist, wobei am ersten Ende (8) das wenigstens eine Messer (6) der Schneidevorrichtung (5) angeordnet ist und am zweiten Ende (9) die wenigstens eine Zuführvorrichtung (4) schwenkbar um einen Drehpunkt (10) am Trägergestell (11, 12) gelagert ist, so dass durch eine Schwenkbewegung der wenigstens einen Zuführvorrichtung (4) um den Drehpunkt (10) eine Relativbewegung zwischen dem wenigstens einen Messer (6) und dem wenigstens einen Gegenmesser (7) der Schneidevorrichtung (5) zur Durchführung eines Schnitts hervorrufbar ist, **dadurch gekennzeichnet, dass** ein Hebelarm (13) vorgesehen ist, welcher an einem Ende (14) mit dem ersten Ende (8) der wenigstens einen Zuführvorrichtung (4) verbunden ist und an einem gegenüberliegenden Ende (15) schwenkbar um einen Drehpunkt (16) am Trägergestell (11, 12) der Biegemaschine (1) gelagert ist, wobei der Hebelarm (13) und die wenigstens eine Zuführvorrichtung (4) einen Winkel (17) von im Wesentlichen 90° einschließen.

2. Biegemaschine (1) nach Anspruch 1, wobei der Hebelarm (13) eine Länge (18) von 500 mm bis 2000 mm aufweist, vorzugsweise eine Länge (18) von 700 mm bis 1500 mm.

3. Biegemaschine (1) nach Anspruch 1 oder 2, wobei ein Schwenkantrieb (19) vorgesehen ist, der über eine Hebelmechanik (21, 22, 23) mit dem ersten Ende (8) der wenigstens einen Zuführvorrichtung (4) verbunden ist.

4. Biegemaschine (1) nach Anspruch 3, wobei die Hebelmechanik (21, 22, 23) als Schubhebelmechanik ausgebildet ist und/oder über eine Exzenterwelle (20) mit dem Schwenkantrieb (19) in Verbindung steht.

5. Biegemaschine (1) nach einem der Ansprüche 1 bis 4, wobei im Bereich des wenigstens einen Gegenmessers (7) der Schneidevorrichtung (5) wenigstens eine, vorzugsweise austauschbare, Führungsvorrichtung (24, 25) für das zu biegende Material (2) angeordnet ist.

6. Biegemaschine (1) nach einem der Ansprüche 1 bis 5, wobei im Bereich des wenigstens einen Gegenmessers (7) der Schneidevorrichtung (5) wenigstens eine Haltevorrichtung (24, 26) zum Halten eines von der Schneidevorrichtung (5) abgetrennten Materialstücks angeordnet ist.

7. Biegemaschine (1) nach einem der Ansprüche 1 bis 6, wobei am zweiten Ende (9) der wenigstens einen Zuführvorrichtung (4) eine Einstellvorrichtung (27, 28, 29, 30) zum Einstellen des Abstands (31) der wenigstens einen Zuführvorrichtung (4) von dem wenigstens einen Gegenmesser (7) der Schneidevorrichtung (5) vorgesehen ist.

8. Biegemaschine (1) nach Anspruch 7, wobei die Einstellvorrichtung (27, 28, 29, 30) eine Gewindestange (27), eine Mutter (28) und eine Kontermutter (30) umfasst.

9. Biegemaschine (1) nach einem der Ansprüche 1 bis 8, wobei das erste Ende (8) und das zweite Ende (9) der wenigstens einen Zuführvorrichtung (4) einen Abstand (32) von 500 mm bis 2000 mm aufweist, vorzugsweise einen Abstand (32) von 700 mm bis 1500 mm.

10. Biegemaschine (1) nach einem der Ansprüche 1 bis 9, wobei die Biegemaschine (1) wenigstens eine Richtvorrichtung (33, 34), vorzugsweise Rollenrichtvorrichtung, aufweist, und das von der wenigstens einen Richtvorrichtung (33, 34) gerichtete Material (2) mit der wenigstens eine Zuführvorrichtung (4) dem wenigstens einen Biegekopf (3) zuführbar ist.

11. Biegemaschine (1) nach Anspruch 10 und einem der Ansprüche 1 bis 8, wobei das zweite Ende (9) der wenigstens einen Zuführvorrichtung (4) der wenigstens einen Richtvorrichtung (33, 34) zugewandt ist.

12. Biegemaschine (1) nach Anspruch 10 oder 11, wobei die Biegemaschine (1) zwei hintereinander angeordnete Richtvorrichtungen (33, 34) aufweist, welche um einen Winkel (35) von im Wesentlichen 90° verdreht zueinander angeordnet sind.

## Claims

1. A bending machine (1) for material (2) in wire, bar or strip form, in particular for producing bows for reinforced concrete construction, comprising a carrier frame (11, 12), at least one bending head (3), at least one feed device (4) with which the material (2) to be bent can be fed to the at least one bending head (3), and a cutting device (5) arranged between the at least one bending head (3) and the at least one feed device (4), formed from at least one blade (6) and at least one counterpart blade (7), wherein the at least one blade (6) and the at least one counterpart blade (7) are moveable relative to each other, wherein the at least one counterpart blade (7) of the cutting device (5) is arranged at a first spacing (44) relative to the bending head (3) and is immovably connected to the carrier frame (11, 12), and the at least one blade (6) of the cutting device (5) is arranged at a device (4) moveable relative to the carrier frame (11, 12), wherein the moveable device (4) is at a second spacing (45) relative to the bending head (3), that is greater than the first spacing (44) of the at least one counterpart blade (7) relative to the bending head (3), wherein the moveable device (4) at which the at least one blade (6) of the cutting device (5) is arranged is the at least one feed device (4), wherein the at least one feed device (4) has a first end (8) towards the at least one bending head (3) and a second opposite end (9), wherein the at least one blade (6) of the cutting device (5) is arranged at the first end (8) and the at least one feed device (4) is mounted at the second end (9) to the carrier frame (11, 12) pivotably about a pivot point (10) so that a relative movement between the at least one blade (6) and the at least one counterpart blade (7) of the cutting device (5) can be caused by a pivotal movement of the at least one feed device (4) about the pivot point (10) to carry out a cut, **characterised in that** there is provided a lever arm (13) which is connected at an end (14) to the first end (8) of the at least one feed device (4) and is mounted at an opposite end (15) pivotably about a pivot point (16) to the carrier frame (11, 12) of the bending machine (1), wherein the lever arm (13) and the at least one feed device (4) include an angle (17) of substantially 90°.

2. The bending machine (1) according to claim 1 wherein the lever arm (13) is of a length (18) of 500 mm to 2000 mm, preferably a length (18) of 700 mm to 1500 mm.

3. The bending machine (1) according to claim 1 or claim 2 wherein there is provided a pivotal drive (19) connected by way of a lever mechanism (21, 22, 23) to the first end (8) of the at least one feed device (4).

4. The bending machine (1) according to claim 3 wherein the lever mechanism (21, 22, 23) is in the form of a thrust lever mechanism and/or is connected to the pivotal drive (19) by way of an eccentric shaft (20).

5. The bending machine (1) according to one of the claims 1 to 4 wherein arranged in the region of the at least one counterpart blade (7) of the cutting device (5) is at least one, preferably interchangeable, guide device (24, 25) for the material (2) to be bent.

6. The bending machine (1) according to one of the claims 1 to 5 wherein arranged in the region of the at least one counterpart blade (7) of the cutting device (5) is at least one holding device (24, 26) for holding a material portion which was severed by the cutting device (5).

7. The bending machine (1) according to one of the claims 1 to 6 wherein provided at the second end (9) of the at least one feed device (4) is an adjusting device (27, 28, 29, 30) for adjusting the spacing (31) of the at least one feed device (4) from the at least one counterpart blade (7) of the cutting device (5).

8. The bending machine (1) according to claim 7 wherein the adjusting device (27, 28, 29, 30) includes a threaded rod (27), a nut (28) and a lock nut (30).

9. The bending machine (1) according to one of the claims 1 to 8 wherein the first end (8) and the second end (9) of the at least one feed device (4) is at a spacing (36) of 500 mm to 2000 mm, preferably a spacing (32) of 700 mm to 1500 mm.

10. The bending machine (1) according to one of the claims 1 to 9 wherein the bending machine (1) has at least one straightening device (33, 34), preferably a roller straightening device, and the material (2) straightened by the at least one straightening device (33, 34) can be fed to the at least one bending head (3) with the at least one feed device (4).

11. The bending machine (1) according to claim 10 and one of the claims 1 to 8 wherein the second end (9) of the at least one feed device (4) is directed towards the at least one straightening device (33, 34).

12. The bending machine (1) according to claim 10 or claim 11 wherein the bending machine (1) has two successively arranged straightening devices (33, 34) which are arranged turned relative to each other through an angle (35) of substantially 90°.

## Revendications

1. Machine de pliage (1) pour un matériau en forme de fil, de barre ou de bande (2), plus particulièrement pour la fabrication d'étriers pour la construction en béton armé, avec un châssis porteur (11, 12), au moins une tête de pliage (3), au moins un dispositif d'alimentation (4), avec lequel le matériau à plier (2) peut être amené vers l'au moins une tête de pliage (3), et un dispositif de coupe (5) disposé entre l'au moins une tête de pliage (3) et l'au moins un dispositif d'alimentation (4), constitué d'au moins une lame (6) et d'au moins une contre-lame (7), l'au moins une lame (6) et l'au moins une contre-lame (7) étant mobiles l'une par rapport à l'autre, l'au moins une contre-lame (7) du dispositif de coupe (5) étant disposée à une première distance (44) de la tête de pliage (3) et reliée de manière fixe avec le châssis porteur (11, 12) et l'au moins une lame (6) du dispositif de coupe (5) étant disposé sur un dispositif (4) mobile par rapport au châssis porteur (11, 12), le dispositif mobile (4) présentant une deuxième distance (45) par rapport à la tête de pliage (3), qui est supérieure à la première distance (44) de l'au moins une contre-lame (7) par rapport à la tête de pliage (3), le dispositif mobile (4) sur lequel l'au moins une lame (6) du dispositif de coupe (5) est disposée est l'au moins un dispositif d'alimentation (4), l'au moins un dispositif d'alimentation (4) comprenant une première extrémité (8) orientée vers l'au moins une tête de pliage (3) et une deuxième extrémité (9) opposée, l'au moins une lame (6) du dispositif de coupe (5) étant disposée au niveau de la première extrémité (8) et l'au moins un dispositif d'alimentation (4) étant logé de manière pivotante autour d'un centre de rotation (10) sur le châssis porteur (11, 12) au niveau de la deuxième extrémité (9), de façon à ce que, grâce à un mouvement de pivotement de l'au moins un dispositif d'alimentation (4) autour du centre de rotation (10), un mouvement relatif entre l'au moins une lame (6) et l'au moins une contre-lame (7) du dispositif de coupe (5) puisse être réalisée afin d'effectuer une coupe, **caractérisé en ce qu'**un bras de levier (13) est prévu, qui est relié à une extrémité (14) avec la première extrémité (8) de l'au moins un dispositif d'alimentation (4) et qui est logé, à une extrémité opposée (15), de manière pivotante autour d'un centre de rotation (16) sur le châssis porteur (11, 12) de la machine de pliage (1), le bras de levier (13) et l'au moins un dispositif d'alimentation (4) formant un angle (17) globalement égal à 90°.

2. Machine de pliage (1) selon la revendication 1, le bras de levier (13) présentant une longueur (18) de 500 mm à 2000 mm, de préférence une longueur (18) de 700 mm à 1 500 mm.

3. Machine de pliage (1) selon la revendication 1 ou 2, un entraînement de pivotement (19) étant prévu, qui est relié, par l'intermédiaire d'un mécanisme à leviers (21, 22, 23) avec la première extrémité (8) de l'au moins un dispositif d'alimentation (4).

4. Machine de pliage (1) selon la revendication 3, le mécanisme à leviers (21, 22, 23) étant conçu comme un mécanisme à leviers de poussée et/ou étant relié par l'intermédiaire d'un arbre excentrique (20) avec l'entraînement de pivotement (19).

5. Machine de pliage (1) selon l'une des revendications 1 à 4, moyennant quoi, au niveau de l'au moins une contre-lame (7) du dispositif de coupe (5), est disposé au moins un dispositif de guidage (24, 25), de préférence interchangeable, pour le matériau à, plier (2).

6. Machine de pliage (1) selon l'une des revendications 1 à 5, moyennant quoi, au niveau de l'au moins une contre-lame (7) du dispositif de coupe (5), est disposé au moins un dispositif de maintien (24, 26) pour le maintien d'un morceau de matériau sectionné par le dispositif de coupe (5).

7. Machine de pliage (1) selon l'une des revendications 1 à 6, moyennant quoi, au niveau de la deuxième extrémité (9) de l'au moins un dispositif d'alimentation (4), est prévu un dispositif de réglage (27, 28, 29, 30) pour le réglage de la distance (31) entre l'au moins un dispositif d'alimentation (4) et l'au moins une contre-lame (7) du dispositif de coupe (5).

8. Machine de pliage (1) selon la revendication 7, le dispositif de réglage (27, 28, 29, 30) comprenant une tige filetée (27), un écrou (28) et un contre-écrou (30).

9. Machine de pliage (1) selon l'une des revendications 1 à 8, la première extrémité (8) et la deuxième extrémité (9) de l'au moins un dispositif d'alimentation (4) présente une distance (32) de 500 mm à 2 000 mm, de préférence une distance (32) de 700 mm à 1 500 mm.

10. Machine de pliage (1) selon l'une des revendications 1 à 9, la machine de pliage (1) comprenant au moins un dispositif de dressage (33, 34), de préférence un dispositif de dressage à rouleaux, et le matériau (2) dressé par l'au moins un dispositif de dressage (33, 34) pouvant être amené avec l'au moins un dispositif d'alimentation (4) vers l'au moins une tête de pliage (3).

11. Machine de pliage (1) selon la revendication 10 et l'une des revendications 1 à 8, la deuxième extrémité (9) de l'au moins un dispositif d'alimentation (4) étant orientée vers l'au moins un dispositif de dressage (33, 34).

12. Machine de pliage (1) selon la revendication 10 ou 11, la machine de pliage (1) comprenant deux dispositifs de dressage (33, 34) disposés l'un derrière l'autre qui sont tournés l'un par rapport à l'autre d'un angle (35) globalement égal à 90°.
